# FASCICULE DE BREVET EUROPEEN

(11) **EP 1 128 350 B1**
(45) Date de publication et mention de la délivrance du brevet: **03.10.2007**
(21) Numéro de dépôt: 01104233.0
(22) Date de dépôt: 22.02.2001
(51) Int. Cl.: G08G 1/14, G07B 15/02

(54) **Procede de gestion de places de stationnement**
Verfahren zum Verwalten von Parkplätzen
Parking place management method

(30) Priorité: 24.02.2000 FR 0002873
(43) Date de publication de la demande: 29.08.2001
(73) Titulaire: PARKEON, 75015 Paris (FR)
(72) Inventeur: Hausen, Axel, 25075 Besancon, Cedex 09 (FR)
(74) Mandataire: Domenego, Bertrand

(56) Documents cités:
- EP-A- 1 006 503
- WO-A-94/07206
- WO-A-97/37328
- WO-A-99/27742
- FR-A- 2 739 957
- FR-A- 2 762 700
- US-A- 5 293 163
- US-A- 5 432 508
- US-A- 5 910 782

## Description

L'invention concerne un procédé de gestion de places de stationnement de véhicules.

En milieu urbain, il est fréquent que des automobilistes rencontrent des difficultés à trouver immédiatement des places de stationnement disponibles. De ce fait, certains automobilistes cherchent parfois des places de stationnement pendant un long moment avant de trouver une place qui, bien souvent, n'est pas la mieux située par rapport à l'endroit auquel l'automobiliste souhaite se rendre.

Le document US5910782 propose d'équiper les places de stationnement de capteurs permettant de détecter la présence physique des véhicules afin de déterminer si les places sont réellement libres ou non. Les informations fournies par ces capteurs sont collectées et traitées par un serveur qui est alors à même d'informer les automobilistes sur les places de stationnement libres.

Un tel système présente l'inconvénient de nécessiter l'équipement en capteurs de toutes les places de stationnement, ce qui représente un investissement très lourd.

L'objet de la présente invention est de réaliser un procédé de gestion de places de stationnement de véhicules dans un secteur donné, qui permette à un automobiliste d'avoir connaissance de la situation des places de stationnement disponibles dans ce secteur, et ce sans surcoût par rapport à l'infrastructure existante.

La solution proposée de l'invention à ce problème posé a pour objet un procédé tel que défini dans la revendication 1.

Ainsi, l'automobiliste abonné au réseau de télécommunications, qui a requis l'obtention d'informations indicatives de la disponibilité de places de stationnement dans un secteur qu'il a choisi, obtient de telles informations avant d'arriver audit secteur et se dirige uniquement vers les sous-secteurs dudit secteur qui possèdent des places de stationnement disponibles. L'automobiliste est alors à même de trouver une place à bref délai.

L'invention sera mieux comprise à la lecture de l'exposé non limitatif d'un exemple de mise en oeuvre de l'invention ci-après. Cet exposé doit être lu au regard des dessins ci-joints, dans lesquels :
- la figure 1 représente de manière schématique différents moyens susceptibles d'intervenir dans la mise en oeuvre d'un procédé selon l'invention ; et
- la figure 2 montre, sous la forme d'un tableau, les informations indicatives de l'occupation d'un ensemble des places de stationnement dans un secteur donné.

Dans l'invention, un automobiliste 1 abonné à un réseau de télécommunications 2 souhaite savoir où sont situées les places de stationnement disponibles dans un secteur 3 donné, par exemple un quartier d'une ville. Ce secteur 3 est divisé en sous-secteurs par exemple les rues et places dudit quartiers ainsi que les parkings fermés qu'il comporte. Chaque sous-secteur est muni de bornes 4 de stationnement.

Ces bornes 4 peuvent être des horodateurs par exemple du type des horodateurs commercialisés par la Société Schlumberger Systèmes sous les marques déposées DG et STELIO, aptes à gérer de dix à vingt places de stationnement, ou alors des bornes de parkings dit fermés, par exemple des bornes munies d'une barrière destinée à assurer la gestion de l'accès et/ou de la sortie d'un tel parking.

Elles comportent des moyens pour calculer des données relatives à la partie du sous-secteur dont elles assurent la gestion.

En particulier, elles déterminent le nombre et la durée des droits de stationnement payés. Ces données transactionnelles sont traitées pour déterminer régulièrement le nombre N de tickets en cours de validité.

En pratique, les calculs réalisés par les horodateurs sont statistiques. Ils sont destinés à donner une vision du remplissage des places la plus exacte possible. Les bornes 4 comportent en outre des moyens 5 destinés à la transmission desdites données au sein d'un réseau 6. Dans un exemple, ce réseau 6 est un réseau de télécommunications cellulaire du type GSM (Global System for Mobile communications). Dans ce cas, les moyens 5 sont des moyens classiques que possèdent tous les téléphones mobiles ayant accès à un réseau GSM.

Dans l'invention, un serveur de stationnement 7 reçoit les données indicatives des transactions communiquées par une ou plusieurs bornes 4 de stationnement. Ce serveur 7 comporte des moyens pour générer, à partir des données qui lui sont transmises, des informations indicatives de l'occupation des places de stationnement dans le secteur 3.

En particulier, le serveur rassemble les données fournies par chaque horodateur 4 pour reconstituer une information globale pour la zone considérée, puis il les traite à partir de données statistiques sur le nombre de places occupées par des véhicules n'ayant pas acquitté de ticket ou bien disposant d'un ticket périmé, et/ou à partir de données sur la relation existante en le nombre de tickets en cours de validité et le nombre de véhicules réellement présents avec un ticket valide.

Les données transmises par les horodateurs peuvent ainsi être ajustées à partir de données statistiques ou de courbes d'expérience de façon à corriger le sous-paiement à savoir les véhicules toujours en place après la fin de la validité de leur ticket de stationnement ou véhicules stationnant sans ticket, ou le sur-paiement à savoir les véhicules ayant quitté leur place de stationnement avant l'expiration de leur ticket.

Le serveur élabore ainsi un taux d'occupation des places de stationnement dans la zone considérée. Il est intéressant de noter que ce taux d'occupation est directement déduit des données transactionnelles remontées par les horodateurs et qu'il n'a donc demandé aucun moyen matériel supplémentaire : son calcul est purement logiciel.

Le serveur est également à même, à partir des informations transactionnelles qui lui sont régulièrement remontées par les horodateurs 4, de déduire des tendances et donc de réaliser des projections dans le temps. En effet, l'automobiliste qui appelle peut, soit avoir besoin d'une information immédiate quant au taux d'occupation des places de stationnement dans la mesure où il arrive dans la zone considérée, soit avoir besoin d'une information concernant les heures à venir dans la mesure où il n'est pas encore sur zone et qu'il convient de prendre en compte son temps de trajet.

Le serveur est alors en mesure de fournir à l'automobiliste, le taux d'occupation des places de stationnement pour n'importe quelle période à venir (dans le quart d'heure qui va suivre ou bien encore dans la demi-heure, etc.). Compte tenu des données statistiques gérées par le serveur, il est même possible de prévoir le taux d'occupation dans les jours et semaines à venir.

Le serveur est lui-même relié, par exemple dans l'Internet via une liaison 9 du type TCP/IP, à un autre serveur 8 susceptible de communiquer les informations générées par le serveur 7 à l'équipement mobile 10 de l'automobiliste 1 abonné qui les requiert. Cet autre serveur 8 peut en outre transmettre d'autres informations complémentaires des informations générées par le serveur de stationnement 7, par exemple, des cartes du secteur 3 où des indications sur les chemins conseillés à l'automobiliste 1 pour accéder au sous-secteur du secteur 3 où sont situées les places disponibles.

L'équipement mobile 10 est notamment un téléphone mobile muni d'un écran 12 et d'un clavier 11voire d'un module d'identification abonné (SIM) non représenté sur les figures.

Lorsque l'automobiliste 1 souhaite trouver une place de parking dans le secteur 3, il se connecte au réseau GSM auquel il est abonné, au moyen de son téléphone mobile 10. Grâce au clavier 11 dudit téléphone 10, il parcourt l'arborescence d'un menu présenté sur l'écran 12 du téléphone 10 qui le conduit à accéder à l'Internet selon le protocole WAP (Wireless Application Protocol). Une fois connecté à l'Internet, il sélectionne l'adresse Internet (URL) du serveur 8 puis sélectionne une ville. Le serveur 8 transmet alors un plan de la ville au téléphone mobile 10. Ce plan est affiché sur l'écran du téléphone 10 et l'automobiliste 1 peut alors sélectionner le secteur 3 dudit plan en déplaçant un curseur de l'écran 12 au moyen du clavier 11. Un nouveau menu apparaît alors à l'écran 12 proposant différents choix à l'automobiliste 1. Un de ces choix propose de renseigner l'automobiliste 1 sur la situation des places disponibles dans le secteur 3 qu'il a choisi. Lorsque l'automobiliste 1 fait ce choix, une requête correspondante est envoyée au serveur 8 qui interroge le serveur 7, obtient les informations dudit serveur 7, puis transmet au téléphone mobile 10 une réponse que celui-ci affiche sous la forme du tableau montré à la figure 2 pour le secteur Etoile de la ville de Paris. En voyant ce tableau, l'automobiliste a immédiatement connaissance du fait que l'avenue Foch ne propose pas de place disponible et ce, même si 77 % des 250 places du parking de cette avenue sont occupées. Il voit immédiatement que, s'il souhaite se rendre à la place de l'Etoile, il devrait trouver des places disponibles situées sur l'avenue des Champs Elysées où seulement 20 % des quarante places de cette avenue sont occupées. Toutefois, il sait que la tendance, en ce qui concerne l'évolution du nombre de places disponibles sur l'avenue des Champs Elysées, est à la baisse. De ce fait, et compte tenu du fait que le chiffre de 40 places est faible, l'automobiliste prend conscience du fait qu'il doit se rendre rapidement Avenue des Champs Elysées.

Dans le cas où ledit automobiliste 1 souhaiterait en outre être guidé jusqu'aux Champs Elysées, il envoie une requête correspondante au serveur 8 après avoir sélectionné le sous-secteur Champs Elysées. Ce serveur 8, qui connaît la position de l'automobiliste 1 dans le réseau cellulaire GSM, va transmettre au téléphone mobile 10, des données qui vont lui permettre d'afficher le parcours le plus rapide pour accéder aux champs Elysées où il trouvera des places disponibles.

Bien entendu, l'exemple ci-dessus n'est nullement limitatif de l'invention et l'homme du métier pourra, par des opérations de routine, accéder à des variantes dudit exemple tout en restant dans le cadre de l'objet protégé de l'invention.

Ainsi, le téléphone mobile peut être remplacé par tout autre moyen d'accès à l'information du taux d'occupation des places de stationnement : ordinateur de bureau, systèmes de navigation embarqués dans les automobiles, panneaux d'information, etc.

## Revendications

1. Procédé de gestion de places de stationnement de véhicules dans un secteur donné (3), dans lequel :
- une borne de stationnement (4) communique à un serveur de stationnement (7) des données ; et
- le serveur de stationnement (7) communique directement ou indirectement des informations indicatives de l'occupation de l'ensemble des places de stationnement dans ledit secteur donné (3) à un équipement mobile (10) d'un abonné à un réseau de télécommunications ;
**caractérisé en ce que**, ladite borne de stationnement gérant ledit ensemble des places, lesdites données communiquées sont des données transactionnelles indicatives du nombre et de la durée de droits de stationnement payés dans ledit secteur donné (3), et **en ce que** lesdites informations sont générées par le serveur de stationnement (7), lesdites informations étant basées, au moins en partie, sur lesdites données et résultant de données statistiques sur le nombre de places occupées par par des véhicules n'ayant pas acquitté de droit de stationnement ou disposant d'un droit périmé, et/ou sur la relation existante entre le nombre de droits de stationnement en cours de validité et le nombre de véhicules réellement présents avec un droit de stationnement valide.

2. Procédé selon la revendication 1, **caractérisé en ce que** plusieurs bornes de stationnement (4) communiquent au serveur de stationnement (7) des données transactionnelles indicatives du nombre de droits de stationnement payés dans ledit secteur donné (3).

3. Procédé selon l'une des revendications 1 ou 2, **caractérisé en ce que** la ou les bornes de stationnement (4) sont des horodateurs.

4. Procédé selon l'une des revendications 1 ou 2, **caractérisé en ce que** la ou les bornes de stationnement (4) gèrent un parking fermé.

5. Procédé selon l'une des revendications précédentes, **caractérisé en ce que** l'équipement mobile (10) est un téléphone mobile et **en ce que** les informations sont transmises au téléphone mobile selon un protocole particulier permettant à l'abonné d'accéder à l'Internet au moyen de son téléphone mobile.

6. Procédé selon l'une des revendications précédentes, **caractérisé en ce que** les informations communiquées comprennent le nombre de places disponibles sur des sous-secteurs du secteur (3).

7. Procédé selon l'une des revendications précédentes, **caractérisé en ce que** le serveur de stationnement (7) est relié à un autre serveur (8) susceptible de communiquer les informations générées par le serveur (7) à l'équipement mobile (10).

8. Procédé selon la revendication 7, **caractérisé en ce que** le serveur (8) est apte à transmettre à l'équipement mobile (10) des indications pour accéder à un sous-secteur du secteur (3).

## Claims

1. Method for controlling parking spaces for vehicles in a specific sector (3), in which
- a parking terminal (4) communicates data to a parking server (7); and
- the parking server (7) communicates directly or indirectly information indicating the occupation of all the parking spaces in the specific sector (3) to a mobile item of equipment (10) of a subscriber to a telecommunications network;
**characterised in that**, since the parking terminal controls all the spaces, the data communicated are transactional data indicating the number and the duration of paid parking permits in the specific sector (3), and **in that** the information is generated by the parking server (7), these items of information being based, at least partially, on the data and resulting from statistical data relating to the number of spaces occupied by vehicles which have not paid for a parking permit or which have a permit which has expired, and/or on the relationship existing between the number of valid parking permits and the number of vehicles which are actually present with a valid parking permit.

2. Method according to claim 1, **characterised in that** a plurality of parking terminals (4) communicate to the parking server (7) transactional data indicating the number of paid parking permits in the specific sector (3).

3. Method according to either claim 1 or claim 2, **characterised in that** the parking terminal (s) (4) is/are (a) clock-based system(s).

4. Method according to either claim 1 or claim 2, **characterised in that** the parking terminal(s) (4) control(s) an enclosed parking area.

5. Method according to any one of the preceding claims, **characterised in that** the item of mobile equipment (10) is a mobile telephone, and **in that** the information is transmitted to the mobile telephone in accordance with a specific protocol which allows the subscriber to access the internet using his mobile telephone.

6. Method according to any one of the preceding claims, **characterised in that** the information communicated comprises the number of spaces available relative to the sub-sectors of the sector (3).

7. Method according to any one of the preceding claims, **characterised in that** the parking server (7) is connected to another server (8) which is capable of communicating the information generated by the server (7) to the item of mobile equipment (10).

8. Method according to claim 7, **characterised in that** the server (8) is capable of transmitting to the item of mobile equipment (10) indications for accessing a sub-sector of the sector (3).

## Patentansprüche

1. Verfahren zur Verwaltung von Parkplätzen für Fahrzeuge in einem gegebenen Bereich (3), in dem
- eine Parksäule (4) einem Parkserver (7) Daten übermittelt, und
- der Parkserver (7) direkt oder indirekt Informationen über die Inanspruchnahme der Gesamtheit der Parkplätze im genannten gegebenen Bereich (3) an ein tragbares Gerät (10) eines Telekommunikationsnetzteilnehmers übermittelt,
**dadurch gekennzeichnet, dass**, da die genannte Parksäule die genannte Gesamtheit an Plätzen verwaltet, die genannten übermittelten Daten transaktionsorientierte Daten sind, die die Anzahl und Dauer bezahlter Parkrechte in genannten gegebenen Bereich (3) angeben und **dadurch**, dass die genannten Informationen vom Parkserver (7) erstellt werden, wobei die genannten Informationen mindestens teilweise auf den genannten Daten beruhen und sich aus statistischen Daten ergeben, die die Anzahl an Plätzen, die von Fahrzeugen besetzt werden, die die Parkgebühr nicht entrichtet haben oder über einen abgelaufenen Anspruch verfügen und/oder das Verhältnis angeben, das zwischen der Anzahl an gültigen Parkrechten und der Anzahl an Fahrzeugen besteht, die tatsächlich mit einem gültigen Parkrecht anwesend sind

2. Verfahren nach Patentanspruch 1, **dadurch gekennzeichnet, dass** mehrere Parksäulen (4) dem Parkserver (7) transaktionsorientierte Daten übermitteln, die die Anzahl bezahlter Parkrechte im genannten gegebenen Bereich : (3) angeben.

3. Verfahren nach einem der Patentansprüche 1 oder 2. **dadurch gekennzeichnet, dass** die Parksäule(n) (4) (ein) Zeitstempler ist/sind.

4. Verfahren nach einem der Patentansprüche 1 oder 2, **dadurch gekennzeichnet, dass** die Parksäule(n) (4) einen geschlossenen Parkplatz verwaltet/verwalten.

5. Verfahren nach einem der vorangehenden Patentansprüche, **dadurch gekennzeichnet, dass** das tragbare Gerät (10) ein Mobiltelephon ist und **dadurch**, dass die Informationen nach einem besonderen Protokoll an das Mobiltelephon übertragen werden, das dem Teilnehmer erlaubt, mit Hilfe seines Mobiltelephons zum Internet Zugang zu haben.

6. Verfahren nach einem der vorangehenden Patentansprüche, **dadurch gekennzeichnet, dass** die übermittelten Informationen die Anzahl verfügbarer Plätze in Unterbereichen des Bereiches (3) umfassen.

7. Verfahren nach einem der vorangehenden Patentansprüche, **dadurch gekennzeichnet, dass** der Parkplatzserver (7) mit einem anderen Server (8) verbunden ist, der in der Lage ist, die vom Server (7) erzeugten Informationen dem tragbaren Gerät (10) zu übermitteln.

8. Verfahren nach Patentanspruch 7, **dadurch gekennzeichnet, dass** der Server (8) in der Lage ist, dem tragbaren Gerät (10) Angaben über den Zugang zu einem Unterbereich des Bereichs (3) zu machen.
